# EUROPÄISCHE PATENTANMELDUNG

(11) **EP 4 286 624 A1**
(43) Veröffentlichungstag der Anmeldung: **06.12.2023**
(21) Anmeldenummer: 23175327.8
(22) Anmeldetag: 25.05.2023
(51) Int. Cl.: E04G 21/04, B66C 1/12

(54) **AUFNAHMEVORRICHTUNG ZUR ABLAGE EINES ANSCHLAGMITTELS AUF EINEM VERTEILERMAST UND VERTEILERMAST**

(30) Priorität: 30.05.2022 DE 102022113589
(71) Anmelder: Schwing GmbH, 44653 Herne (DE)
(72) Erfinder: Rabsahl, Rudolf, 44339 Dortmund (DE); Streier, Boris, 45659 Recklinghausen (DE)
(74) Vertreter: Schneiders & Behrendt Bochum

(57) **Zusammenfassung**

Die Erfindung betrifft eine Aufnahmevorrichtung (25, 30, 39) zur Ablage eines Anschlagmittels (21) auf einem Verteilermast (1), wobei das Anschlagmittel (21) zum Anheben und Transportieren des Verteilermastes (1) ausgebildet ist und wobei das Anschlagmittel (21) zwei Enden (21a, 21b) aufweist. Die Erfindung ist insbesondere dadurch gekennzeichnet, dass die Aufnahmevorrichtung (25, 30) zur längenveränderlichen Aufnahme von mindestens eines der Tragenden (21a, 21b) des Anschlagmittels (21) ausgebildet ist.

Zudem betrifft die Erfindung einen Verteilermast (1) mit einer Aufnahmevorrichtung (25, 30, 39) zur Ablage eines Anschlagmittels (21), das zum Anheben und Transportieren des Verteilermastes (1) ausgebildet ist.

## Beschreibung

Die Erfindung betrifft eine Aufnahmevorrichtung zur Ablage eines Anschlagmittels auf einem Verteilermast, wobei das Anschlagmittel zum Anheben und Transportieren des Verteilermastes ausgebildet ist. Zudem betrifft die Erfindung einen Verteilermast mit einer Aufnahmevorrichtung für ein Anschlagmittel, das zum Anheben und Transportieren des Verteilermastes ausgebildet ist.

Ein aus mehreren Mastsegmenten bestehender Verteilermast, der üblicherweise auf Baustellen für die Ausbringung von Beton, aber auch für andere Anwendungen eingesetzt werden kann, zum Beispiel für die Verteilung von Biomasse oder Flüssigkeiten auf einem Feld, wird in der Regel von einem Kran mit geeigneten Anschlagmitteln, beispielsweise zwei oder mehr Stahlseilen, Ketten oder auch Nylonseilen oder -bändern oder ähnlichen geeigneten Anschlagmitteln angehoben und an einem Teil-Segment eines Mastsegmentes verbolzt oder, wenn der gesamte Verteilermast mit Drehschemel angehoben wird, auf einem Unterbau zum Beispiel einer Tragsäule oder einem Gitterturm montiert. Das eingefaltete Mastpaket eines Verteilermastes kann auch, wie zum Beispiel in der Patentanmeldung DE 10 2012 224 529 A1 beschrieben, am Drehschemel des Verteilermastes eingehängt werden.

Dafür wird der Verteilermast beziehungsweise das eingefaltete Mastpaket des Verteilermastes, wie beispielsweise in den Figuren 1 und 2 dargestellt, mittels zwei oder mehr Anschlagmitteln von einem Kran angehoben, die am drehschemelseitigen Ende (Fußteil) des ersten Mastsegmentes und dem Drehschemel abgewandten Ende des ersten Mastsegmentes (Kopfteil) an dafür vorgesehenen Anschlagpunkten eingehängt werden. Im Bereich des Drehschemels befindet sich für die Montage des Verteilermastes eine Arbeitsbühne, um nach der Montage des Mastpaketes die Betonförderleitung, Hydraulikleitungen, gegebenenfalls weitere Mastsegmente des Mastpaketes usw. für den Arbeitsbetrieb des Verteilermastes anzuschließen.

Nach dem Einhängen bzw. Verbolzen des Mastpaketes des Verteilermastes müssen die Anschlagmittel, mit denen das eingefaltete Mastpaket angehoben wurde, für den Arbeitsbetrieb entfernt werden. Dabei stellt sich das Problem, dass das Anschlagmittel, das an dem äußeren Ende des Mastpaketes für den Transport eingehängt ist, nicht beziehungsweise nur sehr schwer erreichbar ist und deshalb nicht ohne weiteres ausgehängt werden kann. Dagegen lässt sich das Anschlagmittel im Bereich des Drehschemels, wo auch die Arbeitsbühne angeordnet ist, einfach aushängen und entfernen.

Gemäß dem Stand der Technik wird zunächst das Anschlagmittel, das im Bereich der Arbeitsbühne eingehängt ist, entfernt. Das Anschlagmittel, das am entfernteren Ende des Mastpaketes eingehängt ist, wird auf dem Verteilermast einfach abgelegt und bleibt an dem nicht erreichbaren Anschlagpunkt eingehängt. Um das Anschlagmittel vollständig zu entfernen, kann es aber auch aufwendig, zum Beispiel unter Nutzung eines am Kran aufgehängten Personenkorbes ausgehangen werden.

Falls das Anschlagmittel auf dem Mastpaket lose liegend verbleibt, kann es aufgrund der Bewegungen des Verteilermastes während des Arbeitsbetriebes die Oberflächen der Mastsegmente, insbesondere des ersten Mastsegmentes, beschädigen oder mit einem Ende herabfallen.

Das lose Ende des Anschlagmittels kann nicht ohne Weiteres im Bereich des Drehschemels eingehängt beziehungsweise starr befestigt werden, weil sich das Mastsegment im Arbeitsbetrieb durchbiegt. Das heißt, das Anschlagmittel müsste lose eingehängt bzw. abgelegt werden, sodass es weiterhin auf den Mastsegmenten hin- und her rutschen und dort die Oberflächen beschädigen kann.

Es ist daher Aufgabe der Erfindung, eine Lösung für die Ablage eines Anschlagmittel eines Verteilermastes anzugeben, sodass das Anschlagmittel, nach dem es seine Transportaufgabe erfüllt hat, an einem Ende am Verteilermast eingehängt bleiben kann und am anderen Ende so befestigt beziehungsweise abgelegt werden kann, ohne dass es durch die Durchbiegung des Verteilermastes im Betrieb gestreckt wird, beziehungsweise Beschädigungen auf der Oberfläche des Verteilermastes hervorruft oder Kräfte über- bzw. aufnimmt.

Gelöst wird diese Aufgabe durch eine Aufnahmevorrichtung zur Ablage eines Anschlagmittels auf einem Verteilermast mit den Merkmalen des Anspruches 1 und einen Verteilermast mit einer entsprechenden Vorrichtung nach Anspruch 8.

Die erfindungsgemäße Aufnahmevorrichtung zur Ablage eines Anschlagmittels auf einem Verteilermast beruht auf der Erkenntnis, dass eine längenveränderliche Aufnahme für das mindestens eine Tragende des Anschlagmittels bei einer Durchbiegung des Verteilermastes beim Arbeitsbetrieb eine Streckung und damit eine Beschädigung des Anschlagmittels verhindert. Unter "längenveränderliche Aufnahme" ist im Sinne der Erfindung zu verstehen, dass mindestens ein Trageende des Anschlagmittels bezogen auf das Mastsegment des Verteilermastes, auf dem das Anschlagmittel zur Ablage kommt, in Längsrichtung beweglich abgelegt ist.

Vorteilhafterweise bleibt das Anschlagmittel mit dem ersten Tragende am Verteilermast nach dem Transport des Verteilermastes an einem Anschlagpunkt eingehängt und die Aufnahmevorrichtung ist zur längenveränderlichen Aufnahme des zweiten Tragendes des Anschlagmittels ausgebildet.

Gemäß einer vorteilhaften ersten Ausgestaltung der Erfindung ist das Anschlagmittel als Tragstange ausgebildet. Im Gegensatz zu einem als Seil oder Kette ausgebildeten Anschlagmittel ist eine Tragstange starr und kann einfach mit mindestens einem Tragende auf der Aufnahmevorrichtung abgelegt werden, ohne dass die Stange signifikant durchhängt und damit beim Betrieb des Verteilermastes die Oberfläche des Verteilermastes berührt und damit dort Beschädigungen hervorrufen könnte.

Vorteilhafterweise weist die Aufnahmevorrichtung eine Ablagefläche auf, die zur längenveränderlichen Ablage des zweiten Endes des Anschlagmittels ausgebildet ist. Durch den Einsatz einer Ablagefläche, auf der das zweite Ende des Anschlagmittels abgelegt wird, liegt die Tragstange nicht direkt auf dem Verteilermast auf und kann somit auf dem Verteilermast keine Beschädigungen hervorrufen. Zudem ermöglichst die Ablagefläche, dass die Tragstange mit einem gewissen Abstand zur Oberfläche des Verteilermastes abgelegt wird, so dass die Tragstange, auch wenn sie etwas durchhängt, die Oberfläche des Verteilermastes nicht berühren und somit nicht beschädigen kann.

Vorteilhafterweise weist die Aufnahmevorrichtung seitliche Führungen auf, die zur seitlichen Führung des zweiten Endes der Tragstange ausgebildet sind. Die seitlichen Führungen verhindern, dass die Tragstange seitlich von der Auflagefläche auf die Oberfläche des Verteilermastes abrutscht und damit dort Beschädigungen hervorrufen könnte.

Vorteilhafterweise weist die Aufnahmevorrichtung Mittel auf, die zur Sicherung des zweiten Endes der Tragstange auf der Aufnahmevorrichtung ausgebildet sind. Diese Sicherungsmittel verhindern, dass die Tragstange auch bei schnelleren Auf- und Ab-Bewegungen des Verteilermastes oder wenn der Verteilermast beispielsweise in eine senkrechte Stellung verfahren wird, das zweite Ende der Tragstange sich aus der Aufnahmevorrichtung löst.

Gemäß einer vorteilhaften zweiten Ausgestaltung der Erfindung ist das Anschlagmittel flexibel, beispielsweise ein Tragseil oder eine Kette, und die Aufnahmevorrichtung ist als Spannvorrichtung ausgebildet, die zur längenveränderlichen Aufnahme des zweiten Endes des Anschlagmittels ausgebildet ist. Die Spannvorrichtung sorgt während des Betriebes des Verteilermastes für einen Längenausgleich, sodass das Anschlagmittel mit nahezu konstanter Spannung und mit einem gewissen Abstand zur Oberfläche des Verteilermastes gehalten wird und eine Durchbiegung des Verteilermastes nicht zur Überdehnung des Anschlagmittels führt.

Die Erfindung ist ferner durch einen Verteilermast mit einer Aufnahmevorrichtung zur Ablage eines Anschlagmittels gekennzeichnet, wobei das Anschlagmittel zum Anheben und Transportieren des Verteilermastes ausgebildet ist und zwei Enden aufweist und mit einem ersten der zwei Enden nach dem Transport am Verteilermast eingehängt bleibt, wobei die Aufnahmevorrichtung zur längenveränderlichen Aufnahme des zweiten Endes des Anschlagmittels ausgebildet ist.

Weitere Merkmale, Einzelheiten und Vorteile der Erfindung ergeben sich aufgrund der nachfolgenden Beschreibung sowie anhand der Zeichnungen, die Ausführungsbeispiele der Erfindung zeigen. Einander entsprechende Gegenstände oder Elemente sind in allen Figuren mit den gleichen Bezugszeichen versehen. Es zeigen:
- Figur 1: Verteilermast mit einer erfindungsgemäßen Aufnahmevorrichtung in einer ersten Montagevariante,
- Figur 2: Verteilermastes mit einer erfindungsgemäßen Aufnahmevorrichtung in einer zweiten Montagevariante,
- Figur 3: Ansicht eines montierten Verteilermastes mit erfindungsgemäß abgelegtem Anschlagmittel,
- Figur 4: eine erste Ausführungsform der erfindungsgemäßen Aufnahmevorrichtung während des Transportes des Verteilermastes,
- Figur 5: die erste Ausführungsform der erfindungsgemäßen Aufnahmevorrichtung mit abgelegtem Anschlagmittel,
- Figur 6: eine zweite Ausführungsform der erfindungsgemäßen Aufnahmevorrichtung während der Aufnahme des Anschlagmittels,
- Figur 7: die zweite Ausführungsform der erfindungsgemäßen Aufnahmevorrichtung nach der Aufnahme des Anschlagmittels,
- Figur 8a, b: Draufsicht und Seitenansicht einer Variante der ersten Ausführungsform der erfindungsgemäßen Aufnahmevorrichtung, und
- Figur 9a, b: Seitenansicht einer dritten Ausführungsform der erfindungsgemäßen Aufnahmevorrichtung.

Die Figur 1 zeigt einen Verteilermast 1 mit einer erfindungsgemäßen Aufnahmevorrichtung 25, 30 in einer ersten Montagevariante. Das heißt, vor der Montage ist der Verteilermast 1 bei dieser Variante in zwei Montagekomplexe aufgeteilt, wobei ein Montagekomplex aus einer Tragsäule 4 mit darauf montiertem Drehschemel 3 besteht. Die Tragsäule 4 kann mehrere Meter hoch sein, sodass sich der Drehschemel 3 in großer Höhe über dem Erdboden oder beispielsweise über der Geschoßdecke eines Gebäudes befindet, auf der der Verteilermast 1 eingesetzt werden soll. Der Drehschemel 3 ist über einen Drehkranz 7 drehbar mit der Tragsäule 4 verbunden. Ein Teilsegment 10a des ersten Mastsegmentes 10 ist über ein Drehgelenk 6 mit dem Drehschemel 3 verbunden. Im Bereich des Drehschemels 3 ist eine Arbeitsbühne 5 mit einem Geländer angeordnet. Der zweite Montagekomplex des Verteilermastes 1 besteht aus dem eingefalteten Mastpaket 2. Das Mastpaket 2 besteht in diesem Beispiel aus dem ersten Teilmastsegment 10b, dem zweiten Mastsegment 11 und dem dritten Mastsegment 12 und gegebenenfalls weiteren, in der Figur nicht dargestellten Mastsegmenten, die jeweils über Knickgelenke 14, 15 miteinander schwenkbeweglich verbunden sind. Im Arbeitsbetrieb wird das erste Mastsegment 10 gegenüber dem Drehschemel 3 und die Mastsegmente 10, 11, 12 über nicht dargestellte Gelenkantriebe, beispielweise Hydraulikzylinder, zueinander verschwenkt. Das Mastpaket 2 kann aus mehr aber auch aus weniger, schwenkbeweglich miteinander verbundenen Mastsegmenten 10, 11, 12 bestehen. Durch oder entlang der Tragsäule 4 ist eine nicht dargestellte Förderleitung angeordnet, die durch oder entlang des Drehschemels 3 zum Mastpaket 2 führt und dort entlang der Mastsegmente 10, 11, 12 zur Mastspitze, um dort über einen nicht dargestellten Endschlauch im Arbeitsbetrieb mit dem ausgefalteten Mast Frischbeton oder andere Dickstoffe oder Flüssigkeiten auszubringen.

An der Oberseite des ersten Teil-Mastsegmentes 10 oder bei einer anderen hier nicht dargestellten Faltungsart des Mastpaketes 2, auf der Oberseite eines anderen Mastsegmentes sind zwei Anschlagpunkte 23a und 23b für Anschlagmittel 20 und 21 für das Anheben und Transportieren des Mastpaketes 2 des Verteilermastes 1 angeordnet. Der Anschlagpunkt 23a befindet sich dabei am Kopfteil des ersten Mastsegmentes 10 relativ weit entfernt vom Drehschemel 6 mit der Arbeitsbühne 5.

Das Anschlagmittel 21 ist mit seinem ersten Tragende 21b am Anschlagpunkt 23a eingehängt. Während des Transportvorganges ist das Anschlagmittel 21 mit seinem zweiten Tragende 21a an einem Kranhaken 22 eingehängt. Ein weiteres Anschlagmittel 20 ist mit dem ersten Tragende 20b am zweiten Anschlagpunkt 23b und mit seinem zweiten Tragende 20a am Kranhaken 22 eingehängt. So kann mithilfe eines Krans das Mastpaket 2 an den bereits montierten Drehschemel 6 herangeführt werden. Dann werden die zwei Teil-Mastsegmente 10a und 10b zueinander geführt, sodass diese über die Bolzenverbindung 13 miteinander verbolzt werden können.

Das zweite Tragende 21b des Anschlagmittels 21 ist für einen Monteur von der Arbeitsbühne 5 aus nicht erreichbar, deshalb bleibt dieses Tragende 21b nach der Montage am Anschlagpunkt 23a eingehängt.

Die Figur 2 zeigt eine Montagevariante, bei der das Mastpaket 2 zusammen mit dem Drehschemel 6 angehoben und auf die Tragsäule 4 transportiert wird. Diese Variante wird beispielsweise bevorzugt angewendet, wenn ein Kran zur Verfügung steht, der eine größere Last anheben kann. So kann die Bolzenverbindung 13 der Teil-Mastsegmente 10a und 10b schon vor dem Anheben am Boden hergestellt werden. Bei dieser Variante wird ein dritter Anschlagpunkt 23c auf dem Teil-Mastsegment 10a oder am Drehschemel für das Anschlagmittel 20 genutzt, wodurch das Mastpaket 2 mit dem Drehschemel 3 während des Transportes am Kranhaken 22 besser ausbalanciert werden kann. Für die zwei Transportvarianten kann das Anschlagmittel 20 beispielweise in der Länge verändert werden oder es werden jeweils Anschlagmittel 20 mit unterschiedlichen Längen für die zwei Transportvarianten verwendet. Wie schon in Verbindung mit der Figur 1 erläutert, bleibt nach der Montage des Verteilermastes 1 das Anschlagmittel 21 mit dem ersten Tragende 21b am Anschlagpunkt 23a eingehängt.

Je nach Konstruktion des Verteilermastes 1 gibt es weitere Montagemöglichkeiten, zum Beispiel kann das Mastpaket 1 am Drehschemel 3 wie in der Patentanmeldung DE 10 2012 224 529 A1 eingehängt werden.

Die Figur 3 zeigt den fertig montierten Verteilermast 1 mit einer erfindungsgemäßen Aufnahmevorrichtung 25, 30 zur Ablage des Anschlagmittels auf dem Verteilermast 1. Die Aufnahmevorrichtung 25, 30 ist zur Ablage des Anschlagmittels 21 auf dem Verteilermast 1 ausgebildet, wobei das Anschlagmittel 21 zum Anheben und Transportieren des Verteilermastes 1 ausgebildet ist und zwei Tragenden (21a, 21b) aufweist, wobei die Aufnahmevorrichtung 25, 30, 39 zur längenveränderlichen Aufnahme mindestens eines der Tragenden 21a, 21b des Anschlagmittels 21 ausgebildet ist. Bei der in der Figur 3 dargestellten Ausführungsform ist das Anschlagmittel 21 zum Anheben und Transportieren des Verteilermastes 1 ausgebildet und weist zwei Tragenden 21a, 21b auf und bleibt mit einem ersten der zwei Tragenden 21b am Verteilermast 1 nach dem Transport am Anschlagpunkt 23a eingehängt. Die Aufnahmevorrichtung 25, 30 ist zur längenveränderlichen Aufnahme des zweiten Tragendes 21a des Anschlagmittels 21 ausgebildet. Die Aufnahmevorrichtung 25, 30 befindet sich nah an der Arbeitsbühne 5, so dass ein Monteur das zweite Tragende 21a des Anschlagmittels 21 an der Aufnahmevorrichtung 25, 30 befestigen beziehungsweise ablegen kann.

Die Figuren 4 und 5 zeigen eine erfindungsgemäße Aufnahmevorrichtung 25, die zur längenveränderlichen Aufnahme des Anschlagmittels 21 ausgebildet ist, wobei das Anschlagmittel 21 bei dieser ersten Variante als Tragstange 21 ausgebildet ist. Die Figur 4 zeigt das Mastpaket 2 während des Transports an einem Kranhaken 22, wie er im Zusammenhang mit der Figur 1 beschrieben wurde. Das Anschlagmittel 20, in diesem Fall eine Kette, ist noch mit dem Tragende 20b, das in diesem Fall als Lasthaken ausgebildet ist, am Anschlagpunkt 23b eingehängt.

Nachdem der Verteilermast 1 montiert ist, wird das als Tragstange 21 ausgebildete Anschlagmittel 21 mit seinem zweiten Tragende 21a mithilfe des Kranhakens 22 auf der Ablagefläche 26 der Aufnahmevorrichtung 25 längenveränderlich abgelegt. Damit die Tragstange 21 mit dem zweiten Tragende 21a nicht von der Ablagefläche 26 seitlich abrutschen kann, wird dieses Tragende 21a von zwei Führungen 27 seitlich geführt. Die Aufnahmevorrichtung 25 weist Mittel 28, 35 auf, die zur Sicherung des zweiten Tragendes 21a der Tragstange 21 auf der Aufnahmevorrichtung 25 ausgebildet sind. Diese Mittel 28, 35 bestehen in dem hier dargestellten Beispiel aus einem Schäkel 35, der die Tragöse am zweiten Tragende 21a der Tragstange 21 mit einem Langloch 28 verbindet. Wenn sich das Mastsegment 10a mit der jetzt längenveränderlich darauf abgelegten Tragstange 21 im Arbeitsbetrieb durchbiegt, kann das zweite Tragende 21a sich auf der Aufnahmevorrichtung 25 etwas vor- und zurückbewegen, sodass die Tragstange 21 keiner Dehnung ausgesetzt wird, die zur Beschädigung oder zum Bruch der Tragstange 21 führen könnte. Zudem berührt die Tragstange 21 die Oberfläche des Mastsegmentes 10b nicht und kann somit keine Beschädigungen auf der Oberfläche des Mastsegmentes 10b hervorrufen. Nach dem Ablegen der Tragstange 21a wird das Anschlagmittel 20 vom Anschlagpunkt 23b gelöst und entfernt.

Aus Figur 5 ist zudem ersichtlich, dass der Anschlagpunkt 23b in Mastlängsrichtung etwas seitlich versetzt angeordnet ist. Hiermit wird eine unsymmetrische Massenverteilung des Mastpaketes 2 ausgeglichen, sodass das Mastpaket 2 beim Transport horizontal ausgerichtet an den Anschlagmitteln 20, 21 hängt und einfach montiert werden kann.

Die Figuren 6 und 7 zeigen eine erfindungsgemäße Aufnahmevorrichtung 30 in einer zweiten Ausführungsform, bei der das Anschlagmittel 21 als Stahl-/ Tragseil, Stahlkette, Nylonband, Nylonseil oder Ähnlichem ausgebildet ist und die Aufnahmevorrichtung 30 als Spannvorrichtung 30 ausgebildet ist, die zur längenveränderlichen Aufnahme des zweiten Tragendes 21a des Anschlagmittels 21 ausgebildet ist. Die als Spannvorrichtung 30 ausgebildete Aufnahmevorrichtung 30 ist zum Spannen des darin aufgenommenen Anschlagmittels 21 ausgebildet, wobei das Spannen des Anschlagmittels 21 auch als Ablegen im Sinne der Erfindung zu verstehen ist. Diese zweite Variante ist insbesondere vorteilhaft, falls das Anschlagmittel 21, im Gegensatz zu einer Tragstange 21, im ungespannten Zustand stark durchhängt.

Die hier beispielhaft dargestellte Spannvorrichtung 30 besteht aus zwei senkrecht seitlich am Mastsegment 10, beispielsweise angeschweißten Halteblechen 31, die mit einem Abschnitt über die Oberseite des Mastsegmentes 10 hinausragen. Zwischen den zwei Halteblechen 31 ist ein Rohr 33 drehbar oberhalb des Mastsegmentes 10 quer zur Mastlängsrichtung angeordnet. An dem drehbar gelagerten Rohr 33 sind beidseitig Spannhebel 32 angeordnet, die von Druckfedern 38 nach oben gedrückt werden. Etwa in der Mitte des Rohres 33 ist ein weiterer Spannhebel 34 angeordnet, der nach oben von der Oberfläche des Mastsegmentes 10 weg gerichtet ist. Zusätzlich ist an dem Rohr 33 eine Aufnahme 36 für eine Spannstange 37 angeordnet.

Die Figur 6 zeigt die Spannvorrichtung 30 während des Einhängevorganges des Tragseils 21 an der Spannvorrichtung 30. Für das Einhängen des zweiten Tragendes 21a des Tragseils 21, dass in diesem Fall durch einen ovalen Ring 21a gebildet ist, wird die Spannvorrichtung 30 durch Herunterdrücken der in die Aufnahme 36 eingesteckten Spannstange 37 vorgespannt, wobei die Druckfedern 38 zusammengepresst werden. Der Spannhebel 34 wird dadurch an das zweite Ende 21a des Anschlagmittels 21 herangeführt und der Spannhebel 34 kann beispielsweise mit einem Schäkel 35 mit dem zweiten Ende 21a des Tragseils 21 verbunden werden. Sobald auf die Spannstange 37 kein Druck mehr ausgeübt wird, drücken die zwei Druckfedern 38 über das Rohr 33 den Spannhebel 34 in der Figur 6 nach rechts, wodurch das Tragseil 21, das an seinem ersten Tragende 21b am Anschlagpunkt 23a befestigt ist, gespannt wird. Die Figur 7 zeigt die Spannvorrichtung 30 am Ende des Spannvorganges, nach dem die für das Spannen benötigte Spannstange 37 aus der Aufnahme entfernt wurde.

Das gespannte Tragseil 21 verläuft jetzt oberhalb der oberen Fläche des Mastsegmentes 10b und berührt dessen Oberfläche nicht und kann deshalb auch keine Beschädigungen mehr hervorrufen. Die Spannvorrichtung 30 nimmt das zweite Tragende 21a des Tragseils 21 zudem längenveränderlich auf, sodass eine Durchbiegung des Mastsegmentes 10 im Arbeitsbetrieb durch die Spannvorrichtung 30 ausgeglichen wird, ohne dass das gespannte Tragseil 21 gedehnt wird. Auch wenn im Arbeitsbetrieb des Verteilermastes 1 das Mastsegment 10 durch vertikale Schwingungen der Mastsegmente 10,11,12 nach oben gebogen wird, hält die Spannvorrichtung 30 die Spannung des Tragseils 21 aufrecht. Die Spannkraft der Spannvorrichtung 30 wird so gewählt, dass Oberflächenkontakt des Tragseils 21 bzw. der Kette 21 vermieden wird, aber ein Nachgeben beim Durchbiegen des Verteilermastes 1, beziehungsweise des ersten Mastsegmentes 10, möglich ist, ohne dass das Tragseil 21 überlastet wird.

Die Figuren 8a und 8b zeigen eine Seitenansicht (Fig. 8a) und eine Draufsicht (Fig. 8b) einer Variante der ersten Ausführungsform der erfindungsgemäßen Aufnahmevorrichtung 25, bei der das Anschlagmittel 21 als Tragstange ausgebildet ist. Bei dieser Variante wird das zweite Tragende 21a der Tragstange 21 mit einem Bolzen 40 in der Aufnahmevorrichtung 39, in die ein horizontal ausgerichtetes Langloch 41 eingebracht ist, verbolzt, so dass das zweite Tragende 21a des Anschlagmittels 21 von der Aufnahmevorrichtung 25 längenveränderlich aufgenommen wird. Alternativ zu dem Langloch 41 könnte auch eine Bohrung in der Aufnahmevorrichtung 39 vorgesehen sein, deren Durchmesser größer ist als der Durchmesser des Bolzens 40, so dass ein gewisser Spielraum zur längenveränderlichen Aufnahme entsteht.

Die Figuren 9a und 9b zeigen eine weitere Variante der erfindungsgemäßen Aufnahmevorrichtung 39, bei der das erste Tragende 21b einer Tragstange 21 längenveränderlich von der Aufnahmevorrichtung 39 aufgenommen wird. Bei dieser Variante befindet sich beispielsweise ein Langloch 41 an dem von der Arbeitsbühne 5 entfernten Bereich des eingefalteten Verteilermastes 1, mit der das Mastpaket 2 auch getragen wird. Das erste Tragende 21b ist mittels eines Bolzens 40 mit der Aufnahmevorrichtung 39 verbunden, wobei die Aufnahmevorrichtung 40 einerseits, aufgrund des Langlochs 41, eine längenveränderliche Ablage des Anschlagsmittels 21 ermöglicht, andererseits aber auch die Funktion eines Anschlagpunktes 23a hat. Das heißt, dass das erste Tragende 21b für den Transport am Anschlagpunkt 23 eingehängt ist und dort bei der Ablage an dieser Stelle auch längenveränderlich aufgenommen wird. Das zweite Tragende 21b der Tragstange 21 kann dann beispielsweise fest mit dem Anschlagpunkt 23 oder einer anderen Ablage, die nicht notwendigerweise eine längenveränderliche Aufnahme des zweiten Endes 21a der Tragstange 21 ermöglichen muss, verbunden, beispielsweise wie in Figur 9b dargestellt, verbolzt sein.

In einer weiteren, nicht in den Figuren dargestellten Variante, die insbesondere auch für durchhängende Anschlagmittel 20, 21 wie Seile oder Ketten möglich ist, kann die erfindungsgemäße Aufnahmevorrichtung zur längenveränderlichen Aufnahme mindestens eines Tragendes 21a, b eines Anschlagmittels 21 so ausgebildet sein, dass der vom Drehturm 6 entfernte Anschlagpunkt 23a einen einfachen Federmechanismus zum Spannen des Anschlagmittels 21 am ersten Tragende 21b aufweist und am zweiten Tragende 21a eine Spannvorrichtung, , ähnlich wie in den Figuren 6 und 7, zur Aufnahme des zweiten Tragendes 21a angeordnet ist, wobei diese Spannvorrichtung dann nicht mehr notwendigerweise federkraftbetätigt sein muss.

Alternativ zu der Anbringung der Anschlagmittel 20, 21 an Anschlagpunkten 23a, b, c an der Oberseite des Mastpaketes 2 könnten auch parallel, also doppelt, angeordnete Anschlagmittel 20, 21 jeweils seitlich am Mastpaket 2 beziehungsweise einem der Mastsegmente 10, 11, 12, für den Transport eingehängt werden und entsprechend der hier beschriebenen Erfindung auch jeweils seitlich auf Aufnahmevorrichtungen 25, 30 abgelegt werden.

Zudem könnten die Anschlagmittel 20, 21, insbesondere das in der Aufnahmevorrichtung 25, 30, 39 längenveränderlich abgelegte Anschlagmittel 21, auch mit doppelten Enden oder als Kombination aus Seil/Kette und Stange o.ä. ausgeführt sein.

Die erfindungsgemäße Aufnahmevorrichtung 25, 30, 39 wurde hier am Beispiel eines Verteilermastes 1 dargestellt, bei dem die Mastsegmente 10, 11, 12 des Mastpaketes 1 im Transportzustand nach unten eingefaltet sind. Die Erfindung ist ebenso auf Verteilermasten 1 anwendbar, bei denen das Mastpaket 1 aus zumindest teilweise nach oben gefalteten Mastsegmenten 10, 11, 12 besteht. Die Aufnahmevorrichtung 25, 30 für das Anschlagmittels 21 befindet sich dann nicht auf der Oberfläche des ersten Mastsegmentes 10, sondern könnte beispielsweise auch auf der Oberfläche eines anderen Mastsegmentes 11, 12 angeordnet sein.

### Bezuaszeichenliste

- 1: Verteilermast
- 2: Mastpaket
- 3: Drehschemel
- 4: Tragsäule
- 5: Arbeitsbühne
- 6: Drehgelenk
- 7: Drehkranz
- 10a, b: erstes Mastsegment
- 11: zweites Mastsegment
- 12: drittes Mastsegment
- 13: Bolzenverbindung
- 14: Drehgelenk
- 15: Drehgelenk
- 20: Anschlagmittel mit Enden 20a, 20b
- 21: Anschlagmittel mit Enden 21a, 21b
- 22: Kranhaken
- 23a,b,c: Anschlagpunkte
- 25: Aufnahmevorrichtung (erste Ausführungsform der Erfindung))
- 26: Ablagefläche
- 27: seitliche Führungen
- 28: Langloch
- 30: Aufnahmevorrichtung (zweite Ausführungsform der Erfindung)
- 31: Halteblech
- 32: erster Spannhebel
- 33: Rohr
- 34: zweiter Spannhebel
- 35: Schäkel
- 36: Aufnahme Spannstange
- 37: Spannstange
- 38: Druckfeder
- 39: Aufnahmevorrichtung (dritte Ausführungsform)
- 40: Bolzen
- 41: Langloch

## Patentansprüche

1. Aufnahmevorrichtung (25, 30, 39) zur Ablage eines Anschlagmittels (21) auf einem Verteilermast (1), wobei das Anschlagmittel (21) zum Anheben und Transportieren des Verteilermastes (1) ausgebildet ist und ein erstes und ein zweites Tragende (21a, 21b) aufweist, **dadurch gekennzeichnet,**
**dass** die Aufnahmevorrichtung (25, 30, 39) zur längenveränderlichen Aufnahme mindestens eines der Tragenden (21a, 21b) des Anschlagmittels (21) ausgebildet ist.

2. Aufnahmevorrichtung (25, 30) nach Anspruch 1, **dadurch gekennzeichnet, dass** das Anschlagmittel (21) mit dem ersten Tragende (21b) am Verteilermast (1) nach dem Transport des Verteilermastes (1) an einem Anschlagpunkt (23a) eingehängt bleibt und dass die Aufnahmevorrichtung (25) zur längenveränderlichen Aufnahme des zweiten Tragendes (21a) des Anschlagmittels (21) ausgebildet ist.

3. Aufnahmevorrichtung (25, 30) nach Anspruch 1 oder 2, **dadurch gekennzeichnet, dass** das Anschlagmittel (21) als Tragstange (21) ausgebildet ist.

4. Aufnahmevorrichtung (25) nach Anspruch 3, **dadurch gekennzeichnet, dass** die Aufnahmevorrichtung (25) eine Ablagefläche (26) aufweist, die zur längenveränderlichen Ablage des zweiten Tragendes (21a) des Anschlagmittels (21) ausgebildet ist.

5. Aufnahmevorrichtung (25) nach Anspruch 4, **dadurch gekennzeichnet, dass** die Aufnahmevorrichtung (25) seitliche Führungen (27) aufweist, die zur seitlichen Führung des zweiten Tragendes (21a) der Tragstange (21) ausgebildet sind.

6. Aufnahmevorrichtung (25) nach Anspruch 5, **dadurch gekennzeichnet, dass** die Aufnahmevorrichtung (25) Mittel aufweist, die zur Sicherung des zweiten Tragendes (21a) der Tragstange (21) auf der Aufnahmevorrichtung (25) ausgebildet sind.

7. Aufnahmevorrichtung (30) nach Anspruch 1, **dadurch gekennzeichnet, dass** das Anschlagmittel (21) ein Tragseil oder eine Kette ist und dass die Aufnahmevorrichtung (30) als Spannvorrichtung (30) ausgebildet ist, die zur längenveränderlichen Aufnahme mindestens eines Tragendes (21a, 21b) des Anschlagmittels (21) ausgebildet ist.

8. Aufnahmevorrichtung (30) nach Anspruch 7, **dadurch gekennzeichnet, dass** die Spannvorrichtung (30) zum Spannen des Anschlagmittels (21) ausgebildet ist.

9. Verteilermast (1) mit einer Aufnahmevorrichtung (25, 30, 39) zur Ablage eines Anschlagmittels (21), wobei das Anschlagmittel (21) zum Anheben und Transportieren des Verteilermastes (21) ausgebildet ist und zwei Tragenden (21a, 21b) aufweist, **dadurch gekennzeichnet,**
**dass** die Aufnahmevorrichtung (25, 30) zur längenveränderlichen Aufnahme mindestens eines der zwei Tragenden (21a,b) des Anschlagmittels (21) ausgebildet ist.

10. Verteilermast (1) nach Anspruch 9, **dadurch gekennzeichnet, dass** die Aufnahmevorrichtung (25, 30) nach einem der Ansprüche 2 bis 8 ausgebildet ist.
